# EUROPÄISCHE PATENTSCHRIFT

(11) **EP 0 670 127 B1**
(45) Veröffentlichungstag und Bekanntmachung des Hinweises auf die Patenterteilung: **03.12.1997**
(21) Anmeldenummer: 95101026.3
(22) Anmeldetag: 26.01.1995
(51) Int. Cl.: A47C 11/00, A47C 1/16, F16M 13/02

(54) **Haltevorrichtung für Sitze an einem Träger**
Clamp for seats on a mounting element
Dispositif de fixation pour sièges sur supports

(30) Priorität: 02.03.1994 DE 9403471 U
(43) Veröffentlichungstag der Anmeldung: 06.09.1995
(73) Patentinhaber: EISEN- UND DRAHTWERK ERLAU AKTIENGESELLSCHAFT, D-73431 Aalen (DE)
(72) Erfinder: Müller, Anton, D-73432 Aalen (DE)
(74) Vertreter: Jackisch-Kohl, Anna-Katharina

(56) Entgegenhaltungen:
- DE-U- 8 533 418
- DE-U- 8 620 412

## Beschreibung

Die Erfindung betrifft eine Haltevorrichtung für Sitze an einem Träger nach dem Oberbegriff des Anspruches 1.

In Fußgängerzonen, Parkanlagen und anderen öffentlichen Plätzen werden zum Beispiel Sitzschalen in Reihe nebeneinander auf einem Tragrohr befestigt. Zur Befestigung sind Haltevorrichtungen vorgesehen, bei denen der Halter als Bügel ausgebildet ist, der das Tragrohr von unten umgreift und dessen Enden zur Bildung der Auflage für den Gegenhalter rechtwinklig nach außen abgebogen sind. Der Gegenhalter des Sitzes liegt auf der Auflage des Bügels auf und wird mit ihm verschraubt. Schon bei relativ geringen Fertigungstoleranzen des Tragrohres und/oder des Halters tritt zwischen diesen Teilen ein Spiel auf. Dadurch kann sich der Sitz unter den bei seiner Benutzung auftretenden Bewegungen gegenüber dem Tragrohr geringfügig verdrehen, so daß der Sitz keinen einwandfreien Halt hat und es zu sogenannten Wackelbewegungen kommt. Häufig versuchen die Benutzer aufgrund ihres Spieltriebes, dieses Wackel- bzw. Verdrehspiel noch zu vergrößern.

Bei der gattungsgemäßen Haltevorrichtung (DE-U-85 33 418) wird der Halter durch zwei Schellenhälften gebildet, die den rohrförmigen Träger umgeben und mit Schrauben aneinander befestigt sind. Die den Träger von oben übergreifende Schellenhälfte weist einen nach unten ragenden Sicherungsstift auf, der formschlüssig in eine Bohrung des Trägers eingreift. An der Oberseite dieser oberen Schellenhälfte ist als Auflage eine Flanschplatte befestigt, die mit einer als Gegenhalter ausgebildeten Flanschplatte unterhalb der Sitzfläche des Sitzes verschraubt ist. Er kann wegen des Sicherungsstiftes und der Bohrung nur in, einer vorgegebenen Lage am Träger montiert werden.

Bei einer anderen bekannten Haltevorrichtung (DE-U-86 20 412) sind zwei ein Tragrohr umgreifende Halteteile vorgesehen, die über Schrauben miteinander verbunden sind, die das Tragrohr durchsetzen. Die Halteteile sind einstückig mit Randprofilteilen ausgebildet, die jeweils Aufnahmenuten für die Sitzfläche und die Rücklehne des Sitzes aufweisen.

Der Erfindung liegt die Aufgabe zugrunde, die gattungsgemäße Haltevorrichtung so auszubilden, daß der Sitz trotz auftretender Toleranzen zuverlässig am Träger montiert werden kann.

Diese Aufgabe wird bei der gattungsgemäßen Haltevorrichtung erfindungsgemäß mit den kennzeichnenden Merkmalen des Anspruches 1 gelöst.

Bei der erfindungsgemäßen Haltevorrichtung sind beide Klemmbacken mit jeweils einer Auflage für den Gegenhalter des Sitzes versehen. Der Gegenhalter liegt mit dem Schenkel auf der Auflage auf. Die beiden Klemmbacken können stufenlos längs des Trägers in die erforderliche Lage gebracht und gegenüber ihm verspannt werden. Eine formschlüssige Verbindung zwischen den Klemmbacken und dem Träger ist nicht vorgesehen. Dadurch können auch Toleranzen von Teilen des Sitzes sehr einfach ausgeglichen werden, die darum nicht mit engen Toleranzen gefertigt werden müssen. Die Klemmbacken lassen sich längs des Trägers in die zur Montage des Sitzes erforderliche Lage mühelos einstellen. Zudem kann der Sitz mittels des Gegenhalters noch relativ zu den Klemmbacken bzw. dessen Auflage verschoben werden, so daß die optimale Einbaulage des Sitzes einfach eingestellt werden kann. Mit den Klemmbacken läßt sich der Sitz spielfrei am Träger verspannen bzw. befestigen, so daß eventuelle Toleranzen bei der Herstellung des Trägers und/oder des Halters einwandfrei ausgeglichen werden können. Insbesondere läßt sich der Sitz so am Träger befestigen, daß Wackelbewegungen des Sitzes sicher verhindert werden.

Weitere Merkmale der Erfindung ergeben sich aus den weiteren Ansprüchen, der Beschreibung und den Zeichnungen.

Die Erfindung wird nachstehend anhand eines in den Zeichnungen dargestellten Ausführungsbeispieles näher beschrieben. Es zeigt:
- Fig. 1: einen an einem Tragrohr mit der erfindungsgemäßen Haltevorrichtung befestigten Sitz in perspektivischer Darstellung,
- Fig. 2: den am Tragrohr befestigten Sitz entsprechend Fig. 1 mit der Haltevorrichtung, jedoch in Explosivdarstellung,
- Fig. 3: einen Halter der erfindungsgemäßen Haltevorrichtung in perspektivischer Darstellung,
- Fig. 4: einen zweiten Halter der erfindungsgemäßen Haltevorrichtung in perspektivischer Darstellung.

Die Fig. 1 und 2 zeigen einen schalenförmigen Sitz 1, wie er beispielsweise in Parkanlagen, in Fußgängerzonen und dgl. verwendet wird. Er ist an einem Träger 2 befestigt. Als Träger sind vorzugsweise im Querschnitt ovale Rohre vorgesehen, die mit ihren Enden in Wänden verankert oder die auf Standbeinen befestigt sein können.

Zur Befestigung des Sitzes 1 am Tragrohr 2 ist eine Haltevorrichtung 3, 4 und 5, 6 vorgesehen. Sie besteht aus einem ersten Halter 3 und einem ersten Gegenhalter 4 sowie einem zweiten Halter 5 und einem zweiten Gegenhalter 6, die jeweils ein Haltepaar 3, 4 bzw. 5, 6 bilden.

Die Gegenhalter 4 und 6 sind L-förmige Winkelstücke, die mit ihrem einen Schenkel 7 und 8 (Fig. 2) am Sitz 1 befestigt sind. Ihre anderen Schenkel 9 und 10 liegen mit Abstand unterhalb der Sitzfläche 11 des Sitzes 1 und weisen in Richtung zueinander. Die Schenkel 9 und 10 haben Öffnungen 12 und 13, 14, durch die Schrauben 15 bis 18 zur Befestigung des Sitzes am Tragrohr 2 gesteckt werden.

Die Halter 3 und 5 bestehen jeweils aus zwei Klemmbacken 3a und 3b bzw. 5a und 5b (vgl. Fig. 3 und 4), die spiegelsymmetrisch ausgebildet und zueinander angeordnet sind. Die Klemmbacken bestehen vorzugsweise aus Gußmaterial und werden am Tragrohr 2 gegeneinander verspannt. Hierzu weisen die Klemmbacken 3a und 5a Durchgangsöffnungen 20, 22; 24, 26 und die Klemmbacken 3b und 5b Gewindebohrungen 19, 21; 23, 25 für Schrauben 27 bis 30 auf. Sie werden durch die Durchgangsöffnungen 20, 22, 24, 26 gesteckt und in die Gewindebohrungen 19, 21, 23, 25 geschraubt, wodurch die Klemmbacken 3a, 3b, 5a, 5b fest gegen das Tragrohr 2 gezogen und an ihm verspannt werden. Da nur die eine Klemmbacke 3b, 5b die Gewindebohrungen 19, 21, 23, 25 hat, können die Klemmbacken 3a, 3b, 5a, 5b noch relativ zueinander verschoben werden, solange die Schrauben 27 bis 31 noch nicht angezogen sind. Dadurch läßt sich der Sitz 1 einfach und genau in seine Einbaulage bringen.

Die Durchgangsöffnungen 20, 22, 24, 26 der Klemmbacken 3a, 5a münden an der von der gegenüberliegenden Klemmbacke 3b, 5b abgewandten Außenseite in jeweils eine im Durchmesser erweiterte Vertiefung 31 bis 34, in der die Schraubenköpfe 35 bis 38 versenkt liegen.

Die Durchgangsöffnungen und die Gewindebohrungen 19 bis 26 sind in verdickten Endabschnitten 39 bis 42, 39a bis 42a der Klemmbacken 3a, 3b und 5a, 5b vorgesehen. Sie haben abgerundete Stirnseiten 43 bis 46, 43a bis 46a sowie einander zugewandte ebene Innenflächen 55 bis 58, 55a bis 58a, in welche die Gewindebohrungen und Durchgangsöffnungen 19 bis 26 münden. Zwischen ihren verdickten Endabschnitten 39 bis 42, 39a bis 42a bzw. deren Innenflächen 55, 55a; 56, 56a; 57, 57a; 58, 58a weisen die Klemmbacken 3a, 3b und 5a, 5b jeweils eine Klemmaufnahme 51 bis 54 für das Tragrohr 2 auf.

Der Boden der Aufnahmen 51 bis 54 ist zumindest annähernd an die Umrißform des Tragrohres 2 angepaßt, so daß die Klemmbackenpaare 3 und 5 (Fig. 1) zuverlässig am Tragrohr festgeklemmt werden können. Infolge der beschriebenen Ausbildung der Klemmbacken 3a, 3b und 5a, 5b mit ihren verdickten Endabschnitten 39 bis 42, 39a bis 42a und den dazwischen vorgesehenen Aufnahmen 51 bis 54 haben die Klemmbacken im wesentlichen C-Form. Über die in montierter Lage (Fig. 1, 2) jeweils oberen Endabschnitte 39a bis 42a der Klemmbacken 3a, 3b und 5a, 5b ragen senkrecht zu ihnen verlaufende Auflagen 47 bis 50 für die Gegenhalter 4 und 6 des Sitzes 1. Die Auflagen 47 bis 50, die sich senkrecht zu den Klemmbacken 3a, 3b; 5a, 5b erstrecken, sind plattenartig ausgebildet und haben jeweils ein sich in Längsrichtung der Auflagen und des Tragrohres 2 erstreckendes Langloch 63 bis 66, durch die vorzugsweise unter Zwischenlage von Unterlegscheiben 71 bis 74 Schrauben 15 bis 18 (Fig. 2) zur Befestigung des Sitzes 1 am Tragrohr 2 gesteckt werden. Die Gegenhalter 4, 6 werden zur Befestigung des Sitzes auf dem Tragrohr 2 mit ihren etwa parallel zur Sitzfläche 11 verlaufenden Schenkeln 9, 10 auf die Auflagen 47, 48 bzw. 49, 50 aufgesetzt. Die Klemmbacken 3a, 3b, 5a, 5b sind so auf dem Tragrohr 2 angeordnet (Fig. 1 und 2), daß die Auflagen 47 bis 50 entgegengesetzt zueinander gerichtet sind. Sie ragen über die von den Aufnahmen 51 bis 54 abgewandten Außenseiten der Klemmbacken, so daß sie seitlich neben dem Tragrohr 2 liegen. Da die Auflagen 47 bis 50 außerdem senkrecht zur Achse der Gewindebohrungen 19, 21, 23, 25 und der Durchgangsöffnungen 20, 22, 24, 26 über die Klemmbacken 3a, 3b, 5a, 5b ragen, können die Schrauben 15 bis 18 bequem von unten durch die Langlöcher 63 bis 66 gesteckt werden.

Bei der Montage des Sitzes 1 sind die Schrauben 35 bis 38 (Fig. 3 und 4) noch nicht fest angezogen, so daß die Klemmbacken 3a, 3b, 5a, 5b auf dem Tragrohr 2 verschoben und an die Lage der Gegenhalter 4, 6 des Sitzes 1 genau angepaßt werden können. Die Schrauben 15 bis 18 lassen sich dadurch mühelos durch die Öffnungen 12 bis 14 in den Schenkeln 9, 10 der Gegenhalter 4, 6 stecken. Auf die Schrauben 15 bis 18 werden vorzugsweise unter Zwischenlage von Unterlegscheiben 75 bis 78 Muttern 67 bis 70 geschraubt. Da die Schenkel 9, 10 der Gegenhalter 4, 6 mit Abstand unterhalb des Sitzes 1 liegen, lassen sich die Muttern 67 bis 70 einfach montieren. Da die Schenkel 9, 10 der Gegenhalter 4, 6 gegeneinander gerichtet sind (Fig. 1 und 2), werden die Muttern 67 bis 70 von den Schenkeln 7, 8 weitgehend nach außen abgedeckt. Auf den laschenartigen, auskragenden Auflagen 47 bis 50 liegen die Gegenhalter 4, 6 mit ihren Stegen 9, 10 flächig auf. Über die Schrauben 15 bis 18 und Muttern 67 bis 70 kann zwischen den Klemmbacken 3a, 3b; 5a, 5b und den Gegenhaltern 4, 6 ein einwandfreier Kraftschluß erreicht werden, wodurch der Sitz am ovalen Tragrohr einwandfrei gesichert werden kann. Selbst bei gebogener Ausbildung des Tragrohres 2 ist über die Langlöcher 63 bis 66 in den Auflagen 47 bis 50 ein sicherer Halt des Sitzes 1 gewährleistet.

Über die Klemmbacken, die vorteilhaft aus einer Aluminiumgußlegierung hergestellt sind, können selbst größere Toleranzen wie auch Oberflächenbeschichtungen einwandfrei ausgeglichen werden, das sie in montierter Lage durch ihre Verspannung spielfrei am Tragrohr 2 gehalten sind.

Zur Montage des Sitzes 1 werden zunächst die Halter 3, 5, insbesondere deren Klemmbacken 3a, 3b und 5a, 5b, am Tragrohr 2 befestigt. Hierzu werden die Klemmbackenpaare 3a, 3b bzw. 5a, 5b so an das Tragrohr 2 angesetzt, daß dieses in den Aufnahmen 51 bis 54 der Klemmbacken liegt.

Danach werden die Klemmbacken über die Schrauben 27 bis 30 miteinander verbunden. Dadurch werden die Klemmbacken gegeneinander gegen das Tragrohr 2 verspannt, so daß sie einen einwandfreien, spielfreien Sitz am Tragrohr haben. Zunächst aber werden die Schrauben 27 bis 30 in der beschriebenen Weise nur so weit angezogen, daß die Klemmbacken zur Montage des Sitzes 1 noch auf dem Tragrohr 2 verschoben werden können. Danach wird der Sitz 1 mit den an seiner Unterseite befestigten Gegenhaltern 4 und 6 so auf die Halter 3, 5 aufgesetzt, daß die Schenkel 9 und 10 der Gegenhalter 4, 6 flächig auf den Auflagen 47 bis 50 der Halter 3, 5 aufliegen. Mit den Schrauben 15 bis 18 und den Muttern 67 bis 70 läßt sich dann der Sitz 1 kippsicher auf den Klemmbacken 3a, 3b, 5a, 5b befestigen. Abschließend werden die Schrauben 27 bis 30 fest angezogen, so daß auch die Klemmbacken und damit der Sitz 1 kippfrei am Tragrohr 2 verspannt sind. Da die Klemmbacken 3a und 3b bzw. 5a, 5b Abstand voneinander haben, lassen sie sich einwandfrei am Tragrohr 2 verspannen.

## Patentansprüche

1. Haltevorrichtung für Sitze (1) an einem Träger (2), mit einem Gegenhalter (4, 6) und mindestens einem den Träger (2) umgreifenden Halter (3, 5), der aus zwei miteinander verbundenen und gegen den Träger (2) verspannbaren Klemmbacken (3a, 3b; 5a, 5b) besteht, von denen eine Klemmbacke eine Auflage (47 bis 50) für den Gegenhalter (4, 6) des Sitzes (1) hat, und mit Befestigungsteilen (15 - 18), mit denen der Halter (3, 5) und der Gegenhalter (4, 6) miteinander verbunden sind,
dadurch gekennzeichnet, daß die andere Klemmbacke (3a, 3b; 5a, 5b) eine weitere Auflage (47 bis 50) für den Gegenhalter (4, 6) des Sitzes (1) aufweist, und daß der Gegenhalter (4, 6) L-förmig ausgebildet ist und mit einem Schenkel (9, 10) auf der Auflage (47 - 50) aufliegt.

2. Haltevorrichtung nach Anspruch 1,
dadurch gekennzeichnet, daß die Klemmbacken (3a, 3b; 5a, 5b) spiegelsymmetrisch zueinander ausgebildet sind.

3. Haltevorrichtung nach Anspruch 1 oder 2,
dadurch gekennzeichnet, daß die Klemmbacken (3a, 3b; 5a, 5b) etwa C-Form mit einer Aufnahme (51 - 54) für den Träger (2) aufweisen.

4. Haltevorrichtung nach einem der Ansprüche 1 bis 3,
dadurch gekennzeichnet, daß die Enden (39 - 42; 39a - 42a) der Klemmbacken (3a, 3b; 5a, 5b) jeweils eine Befestigungsöffnung (19 - 26) für Klemmteile (27 - 30), vorzugsweise Schrauben, aufweisen.

5. Haltevorrichtung nach einem der Ansprüche 1 bis 4,
dadurch gekennzeichnet, daß die in montierter Lage oberen Enden (39 bis 42; 39a - 42a) der Klemmbacken (3a, 3b; 5a, 5b) jeweils eine der Auflagen (47 - 50) aufweisen.

6. Haltevorrichtung nach einem der Ansprüche 1 bis 5,
dadurch gekennzeichnet, daß die Auflagen (47 - 50) laschenartig ausgebildet sind und von den Klemmbacken (3a, 3b; 5a, 5b) quer abstehen.

7. Haltevorrichtung nach einem der Ansprüche 1 bis 6,
dadurch gekennzeichnet, daß die Auflagen (47, 48; 49, 50) der beiden miteinander verbundenen Klemmbacken (3a, 3b; 5a, 5b) mit Abstand und parallel zueinander verlaufen.

8. Haltevorrichtung nach einem der Ansprüche 1 bis 7,
dadurch gekennzeichnet, daß die Auflagen (47 - 50) jeweils eine Öffnung (63 - 66), vorzugsweise ein Langloch, für eines der Befestigungsteile (15 - 18) aufweisen.

9. Haltevorrichtung nach einem der Ansprüche 1 bis 8,
dadurch gekennzeichnet, daß die eine Klemmbacke (3a, 5a) Durchgangsöffnungen (20, 22; 24, 26) und die andere Klemmbacke (3b, 5b) Gewindebohrungen (19, 21; 23, 25) für die Klemmteile (27 - 30) aufweisen.

10. Haltevorrichtung nach Anspruch 9,
dadurch gekennzeichnet, daß die Durchgangsöffnungen (20, 22; 24, 26) der Klemmbacke (3a, 5a) zur Aufnahme von Schraubenköpfen (35 - 38) der Klemmteile (27 - 30) in eine im Durchmesser erweiterte Vertiefung (31 - 34) münden.

11. Haltevorrichtung nach Anspruch 9 oder 10,
dadurch gekennzeichnet, daß die Durchgangsöffnungen (20, 22; 24, 26) und/oder die Gewindebohrungen (19, 21; 23, 25) in verdickten Endabschnitten (39 bis 42; 39a - 42a) der Klemmbacken (3a, 3b; 5a, 5b) vorgesehen sind, zwischen denen eine Klemmaufnahme (51 - 54) für den Träger (2) vorgesehen ist.

12. Haltevorrichtung nach einem der Ansprüche 1 bis 11,
dadurch gekennzeichnet, daß der andere Schenkel (7, 8) des Gegenhalters (4, 6) in montierter Lage vertikal verläuft und am Sitz (1) befestigt ist.

## Claims

1. A holding device for seats (1) on a carrier (2), comprising a counterholder (4, 6) and at least one holder (3, 5) surrounding the carrier (2) and consisting of two interconnected clamping jaws (3a, 3b; 5a, 5b) tightenable against the carrier (2), one of the clamping jaws having a support (47 to 50) for the counterholder (4, 6) of the seat (1), and comprising fixing members (15 - 18), by means of which the holder (3, 5) and the counterholder (4, 6) are interconnected, characterised in that the other clamping jaw (3a, 3b; 5a, 5b) has a further support (47 - 50) for the counterholder (4, 6) of the seat (1), and in that the counterholder (4, 6) is L-shaped and rests with an arm (9, 10) on the support (47 - 50).

2. A holding device according to claim 1, characterised in that the clamping jaws (3a, 3b; 5a, 5b) are formed mirror symmetrically to one another.

3. A holding device according to claim 1 or 2, characterised in that the clamping jaws (3a, 3b; 5a, 5b) are substantially C-shaped and have a seat (51 - 54) for the carrier (2).

4. A holding device according to any one of claims 1 to 3, characterised in that the ends (39 - 42; 39a - 42a) of the clamping jaws (3a, 3b; 5a, 5b) each have a fixing opening (19 - 26) for clamping members (27 - 30), preferably screws.

5. A holding device according to any one of claims 1 to 4, characterised in that the upper ends (39 - 42; 39a - 42a) of the clamping jaws (3a, 3b; 5a, 5b) in the mounted position are each provided with one of the supports (47 - 50).

6. A holding device according to any one of claims 1 to 5, characterised in that the supports (47 - 50) are formed in the manner of plates and project transversely from the clamping jaws (3a, 3b; 5a, 5b).

7. A holding device according to any one of claims 1 to 6, characterised in that the supports (47, 48; 49, 50) of the two interconnected clamping jaws (3a, 3b; 5a, 5b) extend parallel to one another at a mutual distance.

8. A holding device according to any one of claims 1 to 7, characterised in that the supports (47 - 50) each have an opening (63 - 66), preferably a slot, for one of the fixing members (15 - 18).

9. A holding device according to any one of claims 1 to 8, characterised in that the one clamping jaw (3a, 5a) has through openings (20, 22; 24, 26) and the other clamping jaw (3b, 5b) has threaded bores (19, 21; 23, 25) for the clamping members (27 - 30).

10. A holding device according to claim 9, characterised in that the through openings (20, 22; 24, 26) of the clamping jaw (3a, 5a) end in a recess (31 - 34) of enlarged diameter for receiving screw heads (35 - 38) of the clamping members (27 - 30).

11. A holding device according to claim 9 or 10, characterised in that the through openings (20, 22; 24, 26) and/or the threaded bores (19, 21; 23, 25) are provided in thickened end portions (39 - 42; 39a - 42a) of the clamping jaws (3a, 3b; 5a, 5b), between which is provided a clamping seat (51 - 54) for the carrier (2).

12. A holding device according to any one of claims 1 to 11, characterised in that the other arm (7, 8) of the counterholder (4, 6) extends vertically in the mounted position and is fixed to the seat (1).

## Revendications

1. Dispositif de fixation pour sièges (1) sur un support (2), comprenant une contre-monture (4, 6) et au moins une monture (3, 5) entourant le support (2), qui est composée de deux mâchoires de serrage (3a, 3b ; 5a, 5b) qui sont reliées l'une à l'autre et peuvent être serrées contre le support (2), dont une mâchoire de serrage possède un appui (47 à 50) pour recevoir la contre-monture (4, 6) du siège (1) et comprenant des parties de fixation (15-18) avec lesquelles la monture (3, 5) et la contre-monture (4, 6) sont assemblées l'une à l'autre,
caractérisé en ce que l'autre mâchoire de serrage (3a, 3b ; 5a, 5b) présente un autre appui (47 à 50) pour recevoir la contre-monture (4, 6) du siège (1) et en ce que la contre-monture (4, 6) est en forme de L et est appuyée sur l'appui (47-50) par une branche (9, 10).

2. Dispositif de fixation selon la revendication 1,
caractérisé en ce que les mâchoires de serrage (3a, 3b ; 5a, 5b) sont symétriques l'une de l'autre.

3. Dispositif de fixation selon la revendication 1 ou 2,
caractérisé en ce que les mâchoires de serrage (3a, 3b ; 5a, 5b) présentent la forme approximative d'un C avec un logement (51-54) pour le support (2).

4. Dispositif de fixation selon une des revendications 1 à 3,
caractérisé en ce que les extrémités (39-42 ; 39a-42a) des mâchoires de serrage (3a, 3b ; 5a, 5b) présentent chacune une ouverture de fixation (19-26) pour des éléments de serrage (27-30), de préférence des vis.

5. Dispositif de fixation selon une des revendications 1 à 4,
caractérisé en ce que les extrémités (39 à 42 ; 39a-42a) des mâchoires de serrage (3a, 3b ; 5a, 5b), qui sont les extrémités supérieures dans la position montée, présentent chacune un des appuis (47-50).

6. Dispositif de fixation selon une des revendications 1 à 5,
caractérisé en ce que les appuis (47-50) sont en forme de patte et font saillie transversalement sur les mâchoires de serrage (3a, 3b ; 5a, 5b).

7. Dispositif de fixation selon une des revendications 1 à 6,
caractérisé en ce que les appuis (47, 48 ; 49, 50) des deux mâchoires de serrage (3a, 3b ; 5a, 5b) assemblées l'une à l'autre s'étendent à un certain écartement mutuel et parallèlement entre eux.

8. Dispositif de fixation selon une des revendications 1 à 7,
caractérisé en ce que les appuis (47-50) présentent chacun une ouverture (63-66), de préférence un trou allongé, pour l'un des éléments de fixation (15-18).

9. Dispositif de fixation selon une des revendications 1 à 8,
caractérisé en ce que l'une des mâchoires de serrage (3a, 5a) présente des ouvertures traversantes (20, 22 ; 24, 26) et l'autre mâchoire de serrage (3b, 5b) présente des perçages filetés (19, 21 ; 23, 25) pour recevoir les éléments de serrage (27-30).

10. Dispositif de fixation selon la revendication 9,
caractérisé en ce que les ouvertures traversantes (20, 22 ; 24, 26) de la mâchoire de serrage (3a, 5a) débouchent dans un renfoncement (31-34) élargi en diamètre, pour recevoir les têtes de vis (35-38) des éléments de serrage (27-30).

11. Dispositif de fixation selon la revendication 9 ou 10,
caractérisé en ce que les ouvertures traversantes (20, 22 ; 24, 26) et/ou les perçages filetés (19, 21 ; 23, 25) sont prévus dans des segments terminaux épaissis (39 à 42 ; 39a-42a) des mâchoires de serrage (3a, 3b ; 5a, 5b), entre lesquels est prévu un logement de serrage (51-54) pour le support (2).

12. Dispositif de fixation selon une des revendications 1 à 11,
caractérisé en ce que l'autre branche (7, 8) de la contre-monture (4, 6) s'étend verticalement dans la position montée et est fixée au siège (1).
